# EUROPÄISCHE PATENTSCHRIFT

(11) **EP 4 343 123 B1**
(45) Veröffentlichungstag und Bekanntmachung des Hinweises auf die Patenterteilung: **06.08.2025**
(21) Anmeldenummer: 23192539.7
(22) Anmeldetag: 22.08.2023
(51) Int. Cl.: F01N 1/08, F01N 13/18

(54) **SCHALLDÄMPFER**
SILENCER
SILENCIEUX

(30) Priorität: 26.09.2022 DE 102022124582
(43) Veröffentlichungstag der Anmeldung: 27.03.2024
(73) Patentinhaber: Purem GmbH, 66539 Neunkirchen (DE)
(72) Erfinder: Schmidt, Michael, Friedrichsthal (DE); Kratz, Philipp, St. Ingbert (DE)
(74) Vertreter: Ruttensperger Lachnit Trossin Gomoll

(56) Entgegenhaltungen:
- EP-A1- 1 178 187
- EP-A1- 3 473 823
- EP-A1- 4 124 731
- WO-A1-2011/061213

## Beschreibung

Die vorliegende Erfindung betrifft einen Schalldämpfer für eine Abgasanlage einer Brennkraftmaschine, umfassend ein Schalldämpfergehäuse, wenigstens eine in einem Gehäuseinnenraum angeordnete Zwischenwand und wenigstens ein Schalldämpfer-Anschlussrohr zum Einleiten von Abgas in den Gehäuseinnenraum oder zum Ableiten von Abgas aus dem Gehäuseinnenraum.

Ein derartiges Schalldämpfer-Anschlussrohr, welches als Einlassrohr zum Einleiten von Abgas in den Gehäuseinnenraum genutzt werden kann oder als Auslassrohr zum Ableiten von Abgas aus dem Gehäuseinnenraum genutzt werden kann, ist im Allgemeinen mit einem seiner Rohrendbereiche an dem Schalldämpfergehäuse abgestützt und zum Bereitstellen eines gasdichten Abschlusses zum Beispiel durch Verschweißen festgelegt.

Aus der WO 2011/061213A1 ist ein Schalldämpfer gemäß dem Oberbegriff des Anspruchs 1 bekannt. Bei diesem Schalldämpfer ist ein Schalldämpfer-Anschlussrohr einerseits an einem Schalldämpfergehäuse und andererseits an einer in dem Schalldämpfergehäuse angeordneten Zwischenwand abgestützt. Die Zwischenwand weist einen in zwei Biegebereichen jeweils um 90° abgewinkelten Wandkörper auf. Zwischen zwei zueinander versetzt in einer jeweiligen Zwischenwandebene liegenden Abschnitten des Wandkörpers bildet dieser ein an die zueinander versetzt liegenden Abschnitte des Wandkörpers anschließendes Stützelement, in welchem eine das Schalldämpfer-Anschlussrohr aufnehmende Öffnung ausgebildet ist.

Es ist die Aufgabe der vorliegenden Erfindung, einen Schalldämpfer für eine Abgasanlage vorzusehen, bei welchem ein als Einlassrohr oder als Auslassrohr genutztes Schalldämpfer-Anschlussrohr in seinem in einem Gehäuseinnenraum eines Schalldämpfergehäuses liegenden Rohrendbereich in einfacher Art und Weise stabil abgestützt werden kann.

Erfindungsgemäß wird diese Aufgabe gelöst durch einen Schalldämpfer für eine Abgasanlage einer Brennkraftmaschine gemäß Anspruch 1. Der Schalldämpfer umfasst:
- ein Schalldämpfergehäuse
- wenigstens eine in einem Gehäuseinnenraum angeordnete Zwischenwand,
- wenigstens ein in einem ersten Rohrendbereich an dem Schalldämpfergehäuse abgestütztes und in einem zweiten Rohrendbereich an einem in dem Gehäuseinnenraum angeordneten, einen integralen Bestandteil einer Zwischenwand bildenden Stützelement abgestütztes Schalldämpfer-Anschlussrohr zum Einleiten von Abgas in den Gehäuseinnenraum oder zum Ableiten von Abgas aus dem Gehäuseinnenraum.

Im Inneren eines Schalldämpfergehäuses angeordnete Zwischenwände dienen dazu, den Gehäuseinnenraum in mehrere eine definierte Abgasströmung im Gehäuseinnenraum unterstützende Kammern zu unterteilen oder/und im Inneren des Schalldämpfergehäuses verlaufende Rohre zu stützen. Durch das Bereitstellen eines Stützelements zum Abstützen eines als Einlassrohr oder als Auslassrohr genutzten Schalldämpfer-Anschlussrohrs als integralen Bestandteil einer derartigen Zwischenwand wird einerseits eine stabile Konfiguration erreicht, andererseits wird der bauliche Aufwand minimiert, da keine Maßnahmen zum Verbinden eines derartigen Stützelements mit einer Zwischenwand erforderlich sind.

Es ist in diesem Zusammenhang darauf hinzuweisen, dass im Sinne der vorliegenden Erfindung die integrale Ausgestaltung zweier Komponenten, insbesondere des Stützelements mit einer Zwischenwand, bedeutet, dass die involvierten Komponenten als ein einziger, z.B. im Wesentlichen monolithischer Materialblock bereitgestellt werden und nicht als separate Bauteile ausgestaltet und durch einen Verbindungsvorgang aneinander gefügt werden.

Die eine Zwischenwand, also die das Stützelement für das zugeordnete Schalldämpfer-Anschlussrohr bereitstellende Zwischenwand, umfasst einen im Wesentlichen in einer Zwischenwandebene liegenden Wandkörper und ist somit also im Wesentlichen plattenartig und eben ausgebildet, und das Stützelement erstreckt sich von dem Wandkörper aus der Zwischenwandebene heraus.

Um die zueinander angewinkelte Konfiguration des Wandkörpers und des Stützelements zu erreichen, schließt das Stützelement in einem Biegebereich an den Wandkörper an und ist in dem Biegebereich aus der Zwischenwandebene heraus gebogen.

Dabei erstreckt das Stützelement sich im Wesentlichen orthogonal zu der Zwischenwandebene, was insbesondere dann von besonderem Vorteil ist, wenn das Schalldämpfergehäuse eine in Richtung einer Gehäuselängsachse langgestreckte Umfangswand und an beiden axialen Enden der Umfangswand jeweils eine Stirnwand umfasst und die Zwischenwandebene im Wesentlichen orthogonal zur Gehäuselängsachse angeordnet ist. Dies gestattet auch eine derartige Orientierung des Schalldämpfer-Anschlussrohrs bezüglich der das Stützelement aufweisenden Zwischenwand, bei welcher ein gegenseitiges Stören von Zwischenwand bzw. Wandkörper einerseits und Schalldämpfer-Anschlussrohr andererseits vermieden ist.

Für eine baulich einfach zu realisierende Ausgestaltung kann das wenigstens eine Schalldämpfer-Anschlussrohr in Richtung einer Rohrlängsachse langgestreckt sein, und das Stützelement kann sich im Wesentlichen orthogonal zur Rohrlängsachse erstrecken. Somit kann gewährleistet werden, dass das Schalldämpfer-Anschlussrohr an seinem zweiten Rohrendbereich über seinen gesamten Umfang in gleicher Art und Weise in Abstützwechselwirkung mit dem Stützelement ist.

Die Rohrlängsachse kann sich im Wesentlichen parallel zur Zwischenwandebene erstrecken, so dass das wenigstens eine Schalldämpfer-Anschlussrohr im Wesentlichen in seinem gesamten Erstreckungsbereich einen im Wesentlichen gleichen Abstand zum Wandkörper aufweist.

Um eine definierte Positionierung des Schalldämpfer-Anschlussrohrs bezüglich des Stützelements sicherzustellen, kann das Stützelement einen den zweiten Rohrendbereich des wenigstens einen Schalldämpfer-Anschlussrohrs umgreifenden oder/und in den zweiten Rohrendbereich des Schalldämpfer-Anschlussrohrs eingreifenden Ausformungsbereich aufweisen.

Das axiale Austreten von Abgas am zweiten Rohrendbereich kann dadurch unterbunden werden, dass das wenigstens eine Schalldämpfer-Anschlussrohr durch das Stützelement an seinem zweiten Rohrendbereich abgeschlossen ist.

Hierzu kann beispielsweise vorgesehen sein, dass das wenigstens eine Schalldämpfer-Anschlussrohr an seinem zweiten Rohrendbereich durch den in den zweiten Rohrendbereich eingreifenden Ausformungsbereich abgeschlossen ist.

Für einen stabilen Zusammenhalt des Schalldämpfer-Anschlussrohrs mit dem Stützelement kann alternativ oder zusätzlich zu dem vorangehend angesprochenen Formschluss das wenigstens eine Schalldämpfer-Anschlussrohr in seinem zweiten Rohrendbereich an dem Stützelement durch Materialschluss, vorzugsweise Verschweißen, festgelegt sein.

Das wenigstens eine Schalldämpfer-Anschlussrohr kann mit seinem ersten Rohrendbereich in einer Öffnung des Schalldämpfergehäuses aufgenommen sein, so dass in einfacher Art und Weise eine Verbindung mit außerhalb des Schalldämpfers verlaufenden rohrartigen Komponenten einer Abgasanlage hergestellt werden kann. Ferner kann zum Erreichen einer stabilen Ausgestaltung das wenigstens eine Schalldämpfer-Anschlussrohr in seinem ersten Rohrendbereich durch Materialschluss, vorzugsweise Verschweißen, an dem Schalldämpfergehäuse festgelegt sein.

Vor allem bei größer dimensionierten Abgasanlagen kann es vorteilhaft sein, wenn das Schalldämpfer-Anschlussrohr zwischen seinem ersten Rohrendbereich und seinem zweiten Rohrendbereich durch wenigstens ein weiteres einen integralen Bestandteil der Zwischenwand bildendes Stützelement abgestützt ist.

Hierzu kann das wenigstens eine weitere Stützelement einen das Schalldämpfer-Anschlussrohr umgreifenden Ausformungsbereich aufweisen.

Die Erfindung betrifft ferner Abgasanlage für eine Brennkraftmaschine eines Fahrzeugs, umfassend wenigstens einen erfindungsgemäß aufgebauten Schalldämpfer.

Die vorliegende Erfindung wird nachfolgend mit Bezug auf die beiliegenden Figuren detailliert beschrieben. Es zeigt:
- Fig. 1: eine Draufsicht auf einen Schalldämpfer mit offen dargestelltem Schalldämpfergehäuse;
- Fig. 2: eine Detailansicht des Schalldämpfers der Fig. 1 im Bereich II in Fig. 1;
- Fig. 3: in ihren Darstellungen a) und b) alternative Ausgestaltungen der Anbindung eines Schalldämpfer-Anschlussrohrs an ein Stützelement.
- Fig. 4: eine weitere alternative Ausgestaltung der Anbindung eines Schalldämpfer-Anschlussrohrs an ein Stützelement.

In Fig. 1 ist ein Schalldämpfer 10 einer allgemein mit 12 bezeichneten Abgasanlage für eine Brennkraftmaschine in einem Fahrzeug mit einem offen dargestellten Schalldämpfergehäuse 14 gezeigt. Im dargestellten Ausgestaltungsbeispiel ist das Schalldämpfergehäuse 14 mit zwei beispielsweise zueinander im Wesentlichen symmetrisch aufgebauten Gehäuseschalen ausgestaltet, von welchen in Fig. 1 nur die Gehäuseschale 16 zu erkennen ist.

Das Schalldämpfergehäuse 14 ist in Richtung einer Gehäuselängsachse G langgestreckt und umfasst eine die Gehäuselängsachse G umgebende und im Wesentlichen in Richtung der Gehäuselängsachse G langgestreckte Umfangswand 18 und an beiden axialen Enden der Umfangswand 18 jeweils eine Stirnwand 20, 22. In einem von dem Schalldämpfergehäuse 14 umgebenen Gehäuseinnenraum 24 sind im dargestellten Ausgestaltungsbeispiel drei Zwischenwände 26, 28, 30 angeordnet. Durch die Zwischenwände 26, 28, 30 wird der Gehäuseinnenraum 24 grundsätzlich in vier Kammern 32, 34, 36, 38 unterteilt. Dabei können die Zwischenwände 26, 28, 30 mit die durch diese voneinander getrennten Kammern verbindenden Öffnungen ausgebildet sein, oder eine oder mehrere der Zwischenwände können im Wesentlichen ohne eine oder mehrere derartige Öffnungen ausgebildet sein, so dass zumindest eine Kammer als Resonatorkammer eines Helmholtz-Resonators genutzt werden kann. Beispielsweise kann im dargestellten Ausgestaltungsbeispiel die Kammer 32, welche zwischen der Stirnwand 20 und der Zwischenwand 26 begrenzt ist, eine derartige Resonatorkammer sein, welche über ein die Zwischenwand 26 durchsetzendes und einen Resonatorhals bereitstellendes Rohr 40 zu der zwischen den beiden Zwischenwänden 28, 30 gebildeten Kammern 36 offen ist.

Es sei in diesem Zusammenhang darauf hingewiesen, dass hinsichtlich der Anzahl und Positionierung der Zwischenwände und auch der durch diese zugelassenen oder unterbundenen direkten Kommunikation benachbarter Kammern in Fig. 1 nur ein exemplarisches Beispiel eines Schalldämpfers 10 gezeigt ist. Es ist selbstverständlich, dass die Anzahl, die Position und die Funktion der Zwischenwände von der in Fig. 1 dargestellten Ausgestaltung abweichen können.

Der Schalldämpfer 10 weist ein im dargestellten Ausgestaltungsbeispiel als Einlassrohr dienendes Schalldämpfer-Anschlussrohr 42 auf. Mit einem ersten Rohrendbereich 44 ist das Schalldämpfer-Anschlussrohr 42 in einer in der Umfangswand 18 des Schalldämpfergehäuses 14 ausgebildeten Öffnung 46 aufgenommen. Diese Öffnung 46 kann abschnittsweise in den das Schalldämpfergehäuse 14 bereitstellenden Gehäuseschalen ausgebildet sein. Zum Erreichen eines gasdichten und stabilen Anschlusses kann das Schalldämpfer-Anschlussrohr 42 in seinem ersten Rohrendbereich 44 mit dem Schalldämpfergehäuse 14 durch Verschweißen fest verbunden sein.

In einem im Gehäuseinnenraum 24 liegenden zweiten Rohrendbereich 48 ist das Schalldämpfer-Anschlussrohr 42 an einem plattenartigen Stützelement 50 gestützt. Das plattenartige Stützelement 50 bildet einen integralen Bestandteil der Zwischenwand 30. Die Zwischenwand 30 ist, beispielsweise ebenso wie auch die anderen Zwischenwände 26 und 28, als Blechumformteil bereitgestellt und weist einen im Wesentlichen ebenen, in einer Zwischenwandebene E liegenden Wandkörper 52 auf. In seinem Außenumfangsbereich kann der Wandkörper 52 von einem axial abgebogenen Rand 54 umgeben sein, mit welchem die Zwischenwand 30 an der Umfangswand 18 des Schalldämpfergehäuses 14 gehalten ist.

In einem Biegebereich 56 schließt das Stützelement 50 an den Wandkörper 52 der Zwischenwand 30 an bzw. ist von diesem derart abgebogen, dass das im Wesentlichen plattenartige Stützelement 50 sich näherungsweise orthogonal von der Zwischenwandebene E erstreckt und somit im Wesentlichen parallel zur Gehäuselängsachse G und orthogonal zu einer Rohrlängsachse R des Schalldämpfer-Anschlussrohrs 42 positioniert ist.

Zum Bereitstellen des Stützelements 50 als integraler Bestandteil der Zwischenwand 30 kann im Wandkörper 52 der Zwischenwand 30 ein im Wesentlichen U-förmiger Ausschnitt gebildet werden, so dass das Stützelement 50 nur im Biegebereich 56 einen Anschluss an den Wandkörper 52 hat.

Um den zweiten Rohrendbereich 48 des Schalldämpfer-Anschlussrohrs 42 definiert bezüglich des Stützelements 50 halten bzw. positionieren zu können, kann, wie in Fig. 3 dargestellt, das Stützelement 50 einen Ausformungsbereich 58 aufweisen. Im Ausgestaltungsbeispiel der Fig. 3a) ist der Ausformungsbereich 58 kuppelartig ausgebildet und so dimensioniert, dass er in den zweiten Rohrendbereich 48 des Schalldämpfer-Anschlussrohrs 42 eingreifend positioniert werden kann. Somit wird im Wesentlichen orthogonal zur Rohrlängsachse R ein eine definierte Positionierung des Schalldämpfer-Anschlussrohrs 42 bezüglich des Stützelements 50 herstellender Formschluss erzeugt. Um zusätzlich eine stabile und insbesondere auch Klappergeräusche vermeidende Anbindung zu erreichen, kann der zweite Rohrendbereich 48 durch eine Verschweißung 60 am Stützelement 50 festgelegt sein. Diese Verschweißung 60 kann eine in Umfangsrichtung um die Rohrlängsachse R umlaufende Schweißnaht sein, kann aber auch mehrere diskrete punktartige oder linienartige und in Umfangsrichtung um die Rohrlängsachse R mit Abstand zueinander liegende Schweißbereiche umfassen.

Man erkennt in Fig. 3a), dass durch den Ausformungsbereich 58 das Schalldämpfer-Anschlussrohr 42 in seinem zweiten Rohrendbereich 48 gegen den Austritt von Abgas im Wesentlichen abgeschlossen ist. Dies bedeutet, dass über das Schalldämpfer-Anschlussrohr 42 in den Schalldämpfer 10 eingeleitetes Abgas nur durch eine im Schalldämpfer-Anschlussrohr 42 gebildete Perforierung 62 im Bereich der Kammer 36 in den Gehäuseinnenraum 24 eintreten kann. Sofern auch ein axialer Eintritt bezüglich der Rohrlängsachse R in die Kammer 36 erforderlich ist, ist es möglich, in dem kuppelartigen oder domartigen Ausformungsbereich 58 eine oder mehrere den Durchtritt von Abgas zulassende Öffnungen vorzusehen.

Bei der in Fig. 3b) dargestellten Ausgestaltungsform ist der Ausformungsbereich 58 beispielsweise in Form eines Durchzugs gebildet, welcher eine Öffnung 64 zur Aufnahme des zweiten Rohrendbereichs 48 des Schalldämpfer-Anschlussrohrs 42 bildet. In dieser Öffnung 64 kann der zweite Rohrendbereich 48 eingeführt sein und darin durch die Verschweißung 60 festgehalten sein.

Zum Ableiten des über das Schalldämpfer-Anschlussrohr 42 in den Gehäuseinnenraum 24 eingeleiteten Abgases kann ein als Auslassrohr dienendes weiteres Schalldämpfer-Anschlussrohr 66 vorgesehen sein, welches beispielsweise im Bereich der Umfangswand 20 in einer im Schalldämpfergehäuse 14 ausgebildeten Öffnung aufgenommen und in diesem Bereich beispielsweise durch Verschweißung am Schalldämpfergehäuse 14 festgelegt ist. Im dargestellten Ausgestaltungsbeispiel durchsetzt das weitere Schalldämpfer-Anschlussrohr 66 die drei Zwischenwände 26, 28, 30 und ist zur Kammer 38 offen.

Es sei auch in diesem Zusammenhang darauf hingewiesen, dass der Verlauf eines derartigen weiteren Anschlussrohrs und dessen Anbindung an das Schalldämpfergehäuse 14 anders gestaltet sein könnte, als in den Figuren dargestellt. Auch ist es möglich, dass das weitere Schalldämpfer-Anschlussrohr 66 als Einlassrohr genutzt wird, während das Schalldämpfer-Anschlussrohr 42 als Auslassrohr genutzt wird. Ferner ist es selbstverständlich, dass mehrere derartige Schalldämpfer-Anschlussrohre 42, welche im jeweiligen zweiten Rohrendbereich über ein integral mit einer Zwischenwand ausgebildetes Stützelement 50 abgestützt sind, vorgesehen sein können. Hierzu könnte an einer weiteren Zwischenwand ein derartiges mit dieser integral ausgebildetes Stützelement vorgesehen sein, oder es können an einer Zwischenwand zwei sich in entgegengesetzten Richtungen von dem Wandkörper derselben erstreckende Stützelemente vorgesehen sein.

Bei einer weiteren Ausgestaltungsvariante könnte der am Stützelement 50 gebildete Ausformungsbereich mehrere bezüglich der Rohrlängsachse R zueinander radial versetzt angeordnete Abschnitte aufweisen, wobei ein Teil dieser Abschnitte in das Schalldämpfer-Anschlussrohr 42 eingreift und dieses somit von radial innen stützt, und ein Teil der Abschnitte radial außerhalb des Schalldämpfer-Anschlussrohrs 42 liegt und dieses somit von radial außen stützt. Derartige Abschnitte können beispielsweise als zueinander radial versetzt liegende Umfangsabschnitte des in Fig. 3b) dargestellten und als Durchzug ausgebildeten Ausformungsbereichs bereitgestellt sein.

Schließlich ist auch eine Ausgestaltung des Stützelements 50 möglich, bei welcher dieses im Wesentlichen ohne jedwede Ausformung ausgebildet ist, so dass das Schalldämpfer-Anschlussrohr 42 mit seinem zweiten Rohrendbereich 48 daran im Wesentlichen stumpf anliegt und durch die Verschweißung 60 festgelegt ist.

Eine weitere alternative Ausgestaltungsvariante ist in Fig. 4 dargestellt. Bei dieser Ausgestaltungsvariante ist das Schalldämpfer-Anschlussrohr 42 nicht nur in seinem zweiten Rohrendbereich 48 durch ein an der Zwischenwand 30 integral ausgebildetes Stützelement 50 gestützt, sondern auch in einem zwischen den beiden Rohrendbereichen 44, 48 liegenden Zwischenbereich 68. Die Zwischenwand 30 weist bei dieser Ausgestaltung in Richtung der Rohrlängsachse R aufeinander folgend mehrere, im dargestellten Ausgestaltungsbeispiel zwei, in jeweiligen Biegebereichen 56 aus der Ebene E heraus gebogene Stützelemente 50, 50' auf.

Das in Zuordnung zu dem zweiten Rohrendbereich 48 vorgesehene Stützelement 50 kann, wie dies in Fig. 3a dargestellt ist, einen in den zweiten Rohrendbereich 48 eingreifenden Ausformungsbereich 58 aufweisen, oder kann, wie dies in Fig. 3b dargestellt ist, einen den zweiten Rohrendbereich 48 umgreifenden Ausformungsbereich 58 aufweisen.

Das in Zuordnung zu dem Zwischenbereich 68 vorgesehene Stützelement 50' weist einen den Zwischenbereich 68 umgreifenden Ausformungsbereich 58 mit einer das Schalldämpfer-Anschlussrohr 42 aufnehmenden Öffnung 64 auf. Auch in diesem Bereich kann eine sehr stabile Verbindung dadurch erreicht werden, dass das Stützelement 50 mit dem Schalldämpfer-Anschlussrohr 42 beispielsweise durch Verschweißung materialschlüssig verbunden ist.

## Patentansprüche

1. Schalldämpfer für eine Abgasanlage einer Brennkraftmaschine, umfassend:
- ein Schalldämpfergehäuse (14),
- wenigstens eine in einem Gehäuseinnenraum (24) angeordnete Zwischenwand (26, 28, 30),
- wenigstens ein in einem ersten Rohrendbereich (44) an dem Schalldämpfergehäuse (14) abgestütztes und in einem zweiten Rohrendbereich (48) an einem in dem Gehäuseinnenraum (24) angeordneten, einen integralen Bestandteil einer Zwischenwand (30) bildenden Stützelement (50) abgestütztes Schalldämpfer-Anschlussrohr (42) zum Einleiten von Abgas in den Gehäuseinnenraum (24) oder zum Ableiten von Abgas aus dem Gehäuseinnenraum,
wobei die eine Zwischenwand (30) einen im Wesentlichen in einer Zwischenwandebene (E) liegenden Wandkörper (52) umfasst und das Stützelement (50) sich von dem Wandkörper (52) aus der Zwischenwandebene (E) heraus erstreckt, wobei das Stützelement (50) in einem Biegebereich (56) an den Wandkörper (52) anschließt und in dem Biegebereich (56) aus der Zwischenwandebene (E) heraus gebogen ist, so dass das Stützelement (50) sich im Wesentlichen orthogonal zu der Zwischenwandebene (E) erstreckt,
**dadurch gekennzeichnet, dass** das Stützelement (50) dadurch als integraler Bestandteil der Zwischenwand (30) bereitgestellt ist, dass in dem Wandkörper (52) ein im Wesentlichen U-förmiger Ausschnitt gebildet ist und das Stützelement (50) nur im Biegebereich (56) Anschluss an den Zwischenwandkörper (52) hat.

2. Schalldämpfer nach Anspruch 1, **dadurch gekennzeichnet, dass** das Schalldämpfergehäuse (14) eine in Richtung einer Gehäuselängsachse (G) langgestreckte Umfangswand (18) und an beiden axialen Enden der Umfangswand (18) jeweils eine Stirnwand (20, 22) umfasst, und dass die Zwischenwandebene (E) im Wesentlichen orthogonal zur Gehäuselängsachse (G) angeordnet ist.

3. Schalldämpfer nach einem der Ansprüche 1 oder 2, **dadurch gekennzeichnet, dass** das wenigstens eine Schalldämpfer-Anschlussrohr (42) in Richtung einer Rohrlängsachse (R) langgestreckt ist, und dass das Stützelement (50) sich im Wesentlichen orthogonal zur Rohrlängsachse (R) erstreckt.

4. Schalldämpfer nach Anspruch 3, **dadurch gekennzeichnet, dass** die Rohrlängsachse (R) sich im Wesentlichen parallel zur Zwischenwandebene (E) erstreckt.

5. Schalldämpfer nach einem der Ansprüche 1-4, **dadurch gekennzeichnet, dass** das Stützelement (50) einen den zweiten Rohrendbereich (48) des wenigstens einen Schalldämpfer-Anschlussrohrs (42) umgreifenden oder/und in den zweiten Rohrendbereich (48) des Schalldämpfer-Anschlussrohrs (42) eingreifenden Ausformungsbereich (58) aufweist.

6. Schalldämpfer nach einem der Ansprüche 1-5, **dadurch gekennzeichnet, dass** das wenigstens eine Schalldämpfer-Anschlussrohr (42) durch das Stützelement (50) an seinem zweiten Rohrendbereich (48) abgeschlossen ist.

7. Schalldämpfer nach Anspruch 5 und Anspruch 6, **dadurch gekennzeichnet, dass** das wenigstens eine Schalldämpfer-Anschlussrohr (42) an seinem zweiten Rohrendbereich (48) durch den in den zweiten Rohrendbereich (48) eingreifenden Ausformungsbereich (58) abgeschlossen ist.

8. Schalldämpfer nach einem der Ansprüche 1-7, **dadurch gekennzeichnet, dass** das Schalldämpfer-Anschlussrohr (42) in seinem zweiten Rohrendbereich (48) an dem Stützelement (50) durch Materialschluss, vorzugsweise Verschweißen, festgelegt ist.

9. Schalldämpfer nach einem der Ansprüche 1-8, **dadurch gekennzeichnet, dass** das wenigstens eine Schalldämpfer-Anschlussrohr (42) mit seinem ersten Rohrendbereich (44) in einer Öffnung (46) des Schalldämpfergehäuses (14) aufgenommen ist.

10. Schalldämpfer nach einem der Ansprüche 1-9, **dadurch gekennzeichnet, dass** das wenigstens eine Schalldämpfer-Anschlussrohr (42) in seinem ersten Rohrendbereich (44) durch Materialschluss, vorzugsweise Verschweißen, an dem Schalldämpfergehäuse (14) festgelegt ist.

11. Schalldämpfer nach einem der Ansprüche 1-10, **dadurch gekennzeichnet, dass** das Schalldämpfer-Anschlussrohr (42) zwischen seinem ersten Rohrendbereich (44) und seinem zweiten Rohrendbereich (48) durch wenigstens ein weiteres einen integralen Bestandteil der Zwischenwand (30) bildendes Stützelement (50') abgestützt ist.

12. Schalldämpfer nach Anspruch 11, **dadurch gekennzeichnet, dass** das wenigstens eine weitere Stützelement (50') einen das Schalldämpfer-Anschlussrohr (42) umgreifenden Ausformungsbereich (58) aufweist.

13. Abgasanlage für eine Brennkraftmaschine eines Fahrzeugs, umfassend wenigstens einen Schalldämpfer (10) nach einem der Ansprüche 1-12.

## Claims

1. A sound damper for an exhaust gas system of an internal combustion engine, comprising:
- a sound damper housing (14),
- at least one intermediate wall (26, 28, 30) which is arranged in a housing interior (24),
- at least one sound damper connection pipe (42), which is supported in a first pipe end region (44) on the sound damper housing (14) and which is arranged in a second pipe end region (48) on a support element (50) which is arranged in the housing interior (24) and which forms an integral component of an intermediate wall (30), for introducing exhaust gas into the housing interior (24) or for directing exhaust gas out of the housing interior,
wherein the one intermediate wall (30) comprises a wall member (52) which is located substantially in an intermediate wall plane (E) and wherein the support element (50) extends from the wall member (52) out of the intermediate wall plane (E), wherein the support element (50) adjoins the wall member (52) in a bending region (56) and is bent out of the intermediate wall plane (E) in the bending region (56) so that the support element (50) extends in a substantially orthogonal manner to the intermediate wall plane (E),
**characterized in that** the support element (50) is provided as an integral component of the intermediate wall (30) by forming a substantially U-shaped recess in the wall member (52) and the intermediate wall element (52) adjoining the support element (50) only in the bending region (56).

2. The sound damper as claimed in claim 1, **characterized in that** the sound damper housing (14) comprises a circumferential wall (18) which is elongate in the direction of a longitudinal housing axis (G) and an end wall (20, 22) at both axial ends of the circumferential wall (18) and **in that** the intermediate wall plane (E) is arranged substantially orthogonally to the longitudinal housing axis (G).

3. The sound damper as claimed in one of claims 1 or 2, **characterized in that** the at least one sound damper connection pipe (42) is elongate in the direction of a longitudinal pipe axis (R) and **in that** the support element (50) extends substantially orthogonally to the longitudinal pipe axis (R).

4. The sound damper as claimed in claim 3, **characterized in that** the longitudinal pipe axis (R) extends substantially parallel with the intermediate wall plane (E).

5. The sound damper as claimed in one of claims 1 to 4, **characterized in that** the support element (50) has a formation region (58) which engages round the second pipe end region (48) of the at least one sound damper connection pipe (42) and/or which engages in the second pipe end region (48) of the sound damper connection pipe (42).

6. The sound damper as claimed in one of claims 1 to 5, **characterized in that** the at least one sound damper connection pipe (42) is closed by the support element (50) at the second pipe end region (48) thereof.

7. The sound damper as claimed in claim 5 and claim 6, **characterized in that** the at least one sound damper connection pipe (42) is closed at the second pipe end region (48) thereof by the formation region (58) which engages in the second pipe end region (48).

8. The sound damper as claimed in one of claims 1 to 7, **characterized in that** the sound damper connection pipe (42) is fixed in the second pipe end region (48) thereof to the support element (50) by material engagement, preferably welding.

9. The sound damper as claimed in one of claims 1 to 8, **characterized in that** the at least one sound damper connection pipe (42) is received with the first pipe end region (44) thereof in an opening (46) of the sound damper housing (14).

10. The sound damper as claimed in one of claims 1 to 9, **characterized in that** the at least one sound damper connection pipe (42) is fixed in the first pipe end region (44) thereof by material engagement, preferably welding, to the sound damper housing (14).

11. The sound damper as claimed in one of claims 1 to 10, **characterized in that** the sound damper connection pipe (42) is supported between the first pipe end region (44) and the second pipe end region (48) thereof by at least one additional support element (50') which forms an integral component of the intermediate wall (30).

12. The sound damper as claimed in claim 11, **characterized in that** the at least one additional support element (50') has a formation region (58) which engages round the sound damper connection pipe (42).

13. An exhaust gas system for an internal combustion engine of a vehicle comprising at least one sound damper (10) as claimed in one of claims 1 to 12.

## Revendications

1. Un silencieux pour un système d'échappement d'un moteur à combustion interne, comprenant :
- un boîtier de silencieux (14),
- au moins une paroi intermédiaire (26, 28, 30) qui est disposée dans un espace intérieur (24) du boîtier,
- au moins un tuyau de raccordement de silencieux (42), qui est supporté dans une première zone d'extrémité de tuyau (44) sur le boîtier de silencieux (14) et qui est disposé dans une deuxième zone d'extrémité de tuyau (48) sur un élément de support (50) qui est disposé dans l'espace intérieur (24) du boîtier et qui forme une partie intégrante d'une paroi intermédiaire (30), pour introduire les gaz d'échappement dans l'intérieur du boîtier (24) ou pour diriger les gaz d'échappement hors de l'intérieur du boîtier,
dans lequel ladite une paroi intermédiaire (30) comprend un élément de paroi (52) qui est situé sensiblement dans un plan de paroi intermédiaire (E) et dans lequel l'élément de support (50) s'étend à partir de l'élément de paroi (52) hors du plan de paroi intermédiaire (E), dans lequel l'élément de support (50) wat adjacent à l'élément de paroi (52) dans une zone de courbure (56) et est courbé hors du plan de paroi intermédiaire (E) dans la zone de courbure (56) de telle sorte que l'élément de support (50) s'étend de manière sensiblement orthogonale au plan de paroi intermédiaire (E),
**caractérisé en ce que** l'élément de support (50) est prévu comme un composant intégral de la paroi intermédiaire (30) parce qu'un évidement sensiblement en forme de U est formé dans l'élément de paroi (52) et que l'élément de support (50) est adjacent à l'élément de paroi intermédiaire (52) uniquement dans la zone de courbure (56).

2. Le silencieux selon la revendication 1, **caractérisé en ce que** le boîtier de silencieux (14) comprend une paroi périphérique (18) allongée qui s'étend dans la direction d'un axe longitudinal du boîtier (G) et une paroi d'extrémité (20, 22) aux deux extrémités axiales de la paroi périphérique (18) et **en ce que** le plan de paroi intermédiaire (E) est disposé sensiblement orthogonalement à l'axe longitudinal du boîtier (G).

3. Le silencieux selon l'une des revendications 1 ou 2, **caractérisé en ce que** ledit au moins un tuyau de raccordement de silencieux (42) est allongé dans la direction d'un axe longitudinal du tuyau (R) et **en ce que** l'élément de support (50) s'étend sensiblement orthogonalement à l'axe longitudinal du tuyau (R).

4. Le silencieux selon la revendication 3, **caractérisé en ce que** l'axe longitudinal du tuyau (R) s'étend sensiblement parallèlement au plan de la paroi intermédiaire (E).

5. Le silencieux selon l'une des revendications 1 à 4, **caractérisé en ce que** l'élément de support (50) présente une zone de formation (58) qui s'engage autour de la deuxième zone d'extrémité de tuyau (48) dudit au moins un tuyau de raccordement de silencieux (42) et/ou qui s'engage dans la deuxième zone d'extrémité de tuyau (48) du tuyau de raccordement de silencieux (42).

6. Le silencieux selon l'une des revendications 1 à 5, **caractérisé en ce que** ledit au moins un tuyau de raccordement de silencieux (42) est fermé par l'élément de support (50) au niveau de sa deuxième zone d'extrémité de tuyau (48).

7. Le silencieux selon l'une des revendications 5 et 6, **caractérisé en ce que** ledit au moins un tuyau de raccordement de silencieux (42) est fermé au niveau de sa deuxième zone d'extrémité (48) par la zone de formation (58) qui s'engage dans la deuxième zone d'extrémité de tuyau (48).

8. Le silencieux selon l'une des revendications 1 à 7, **caractérisé en ce que** le tuyau de raccordement de silencieux (42) est fixé dans sa deuxième zone d'extrémité de tuyau (48) à l'élément de support (50) par engagement de matière, de préférence par soudage.

9. Le silencieux selon l'une des revendications 1 à 8, **caractérisé en ce que** ledit au moins un tuyau de raccordement de silencieux (42) est reçu avec sa première zone d'extrémité de tuyau (44) dans une ouverture (46) du boîtier de silencieux (14).

10. Le silencieux selon l'une des revendications 1 à 9, **caractérisé en ce que** ledit au moins un tuyau de raccordement de silencieux (42) est fixé dans sa première zone d'extrémité (44) au boîtier de silencieux (14) par liaison matière, de préférence par soudage.

11. Le silencieux selon l'une des revendications 1 à 10, **caractérisé en ce que** le tuyau de raccordement de silencieux (42) est soutenu entre sa première zone d'extrémité de tuyau (44) et sa deuxième zone d'extrémité de tuyau (48) par au moins un élément de support supplémentaire (50') qui forme une partie intégrante de la paroi intermédiaire (30).

12. Le silencieux selon la revendication 11, **caractérisé en ce que** ledit au moins un autre élément de support supplémentaire (50') présentent une zone de formation (58) qui s'engage autour du tuyau de raccordement de silencieux (42).

13. Un système d'échappement pour un moteur à combustion interne d'un véhicule, comprenant au moins un silencieux (10) selon l'une des revendications 1 à 12.
